# EUROPÄISCHE PATENTSCHRIFT

(11) **EP 2 513 434 B1**
(45) Veröffentlichungstag und Bekanntmachung des Hinweises auf die Patenterteilung: **07.01.2015**
(21) Anmeldenummer: 10784449.0
(22) Anmeldetag: 11.11.2010
(51) Int. Cl.: F01L 13/00

(54) **NOCKENEINHEIT FÜR EINE GEBAUTE NOCKENWELLE**
CAM UNIT FOR A CONSTRUCTED CAMSHAFT
ENSEMBLE CAME POUR ARBRE À CAMES ASSEMBLÉ

(30) Priorität: 18.12.2009 DE 102009059712
(43) Veröffentlichungstag der Anmeldung: 24.10.2012
(73) Patentinhaber: Thyssenkrupp Presta Teccenter Ag, 9492 Eschen (LI)
(72) Erfinder: WIESNER, Peter, FL-9493 Mauren (LI); MUSTER, Manfred, A-6713 Ludesch (AT); BINDER, Thomas, A-6800 Feldkirch (AT); HEYWOOD, Jonathan, 09112 Chemnitz (DE)
(74) Vertreter: ThyssenKrupp AG - IP Services
(86) Internationale Anmeldenummer: PCT/EP2010/006885
(87) Internationale Veröffentlichungsnummer: WO 2011/072782

(56) Entgegenhaltungen:
- EP-A2- 1 936 130
- DE-A1- 19 520 117
- DE-A1-102004 011 586
- DE-A1-102007 016 977
- DE-A1-102008 024 876
- US-A1- 2008 060 594

## Beschreibung

Die Erfindung betrifft eine (gebaute) Nockeneinheit zur drehfesten und axial verschiebbaren Anordnung auf einem Nockenwellengrundkörper einer (gebauten bzw. aufzubauenden) Nockenwelle. Darüber hinaus umfasst die Erfindung eine Nockenwelle mit einem Nockenwellengrundkörper und einer drehfest und axial verschiebbar auf den Nockenwellengrundkörper angeordneten Nockeneinheit gemäß dem Hauptanspruch. Des Weiteren ist von der Erfindung ein Nockenwellenmodul umfasst, welches in einer zumindest teilumfänglich geschlossenen Lagereinrichtung eine gebaute Nockenwelle mit einem antreibbaren Nockenwellengrundkörper und mit zumindest einer auf dem Nockenwellengrundkörper axial verschiebbar und drehfest gelagerten Nockeneinheit gemäß dem Hauptanspruch trägt.

Aus der DE 10 2004 011 586 A1 ist ein Ventiltrieb für eine Brennkraftmaschine bekannt, der mindestens eine Nockenwelle aufweist, auf der drehfest und axial verschiebbar mindestens ein Nockenträger angeordnet ist. Dabei sind zwischen der Nockenwelle und dem mindestens einen Nockenträger Mittel zum Aufbringen einer axialen Spannkraft ausgebildet, durch welche der mindestens eine Nockenträger axial in der Lageraufnahme fixiert ist. Der vorgeschlagene Nockenträger weist mindestens einen Nocken auf, auf dem mindestens zwei unterschiedliche Nockenlaufbahnen ausgebildet sind, und ist zur Lagerung von einem zylinderkopffesten Nockenwellenlager umgeben. Der vorgeschlagene Nockenträger besteht dabei im Wesentlichen aus insgesamt drei Bauteilen, einem axialen Grundkörper samt integrierter, beidseitiger Nocken sowie aus jeweils einem an beiden freien Enden des Grundkörpers aufgepressten Laufbahnprofil.

Der vorliegenden Erfindung liegt die Aufgabe zugrunde, eine Nockeneinheit (im Folgenden auch als gebaute Nockeneinheit bezeichnet) zu schaffen, wodurch zum einen die Nockeneinheit, und in entsprechenden Weiterbildungen auch eine eine derartige (gebaute) Nockeneinheit tragende (gebaute) Nockenwelle sowie ein entsprechendes eine derartige (gebaute) Nockenwelle aufweisendes Nockenwellenmodul im Hinblick auf Fertigungskosten sowie die funktionellen Anforderungen an eine derartige (gebaute) Nockeneinheit zu optimieren.

Gemäß der Erfindung wird vorgeschlagen, eine Nockeneinheit (weiter) in einzelne vorgefertigte Einzelbauteile zu unterteilen derart, dass diese Einzelbauteile auf vereinfachte Weise gefertigt und in ihren technischen Anforderungen, insbesondere durch unterschiedliche Werkstoffeigenschaften, optimal ausgestaltet werden können. Des Weiteren soll durch den modularen Aufbau einer derartigen "gebauten" Nockeneinheit für eine "gebaute" Nockenwelle die Montage eines Nockenwellenmoduls mit einer derartig aufgebauten (gebauten) Nockenwelle im Hinblick auf den Einbau der Nockenwelle in die zumindest teilumfänglich geschlossene Lageraufnahme (Lagerbock oder Lager- bzw. Leiterrahmen oder dergleichen) des Nockenwellenmoduls vereinfacht werden.

Erfindungsgemäß wird diese Aufgabe durch die Gesamtheit der Merkmale des Anspruches 1 gelöst. Gemäß Patentanspruch 1 wird vorgeschlagen, eine Nockeneinheit (im Sinne einer sogenannten "schaltbaren Nocke" mit zumindest zwei, einem gemeinsamen Nockenfolger zugeordneten unterschiedlichen Nockenlaufbahnprofilen) für die drehfeste und axial verschiebbare Anordnung auf einen Nockenwellengrundkörper einer gebauten Nockenwelle anzugeben, wobei die Nockeneinheit zumindest einen rohrförmigen Hülsengrundkörper sowie zumindest ein auf dem Hülsengrundkörper dreh und verschiebefest angeordnetes Nockenelement aufweist. Dabei sind gemäß der Erfindung der Hülsenkörper als auch das zumindest eine Nockenelement als separat hergestellte Einzelteile ausgebildet. Mit Vorteil ist das Nockenelement mehrteilig ausgebildet und weist zumindest zwei einzelne, axial benachbart angeordnete und einem gemeinsamen Nockenfolger zugeordnete, Scheibenelemente mit unterschiedlichen Nockenlaufbahnprofilen (Umfangsprofilen) auf. Alternativ kann das Nockenelement einteilig ausgebildet sein, wobei es umfänglich derart konturiert ist, dass axial nebeneinander mehrere Nockenlaufbahnprofile ausgebildet sind. In der nachfolgenden Beschreibung wird unter einem Nockenelement sowohl ein einteiliges Nockenelement mit mehreren Nockenlaufbahnprofilen verstanden, als auch jeder einzelne Scheibenkörper eines mehrteiligen Nockenelements als Nockenelement bezeichnet. In einer Weiterbildung der Erfindung wird vorgeschlagen, auch ein separat gefertigtes Laufbahnelement mit dem Hülsengrundkörper der Nockeneinheit zu verbinden. Hierdurch kann auf einfache Weise gewährleistet werden, dass die einzelnen Bauteile, wie Hülsengrundkörper, Nockenelement(e) als auch Laufbahnelemente aus unterschiedlichen Materialien oder unterschiedlichen Materialzusammensetzungen des gleichen Materials gefertigt werden können. Darüber hinaus können die einzelnen Bauteile auch durch weitere separate Bearbeitung derselben in ihren Eigenschaften individuell verbessert und im Hinblick auf ihre jeweilige Funktion individuell angepasst und optimiert werden. So kann beispielsweise ein aus einem einfachen Baustahl (z.B. St52-3, 40MnB5, 26MnB5, C60, CF53 o.d.) hergestellter Hülsengrundkörper ein aus einem geschmiedeten speziellen und (z.B. induktiv) gehärteten Stahl hergestelltes oder ein aus einem Sintermetall bestehendes Nockenelement tragen. Auch ein mit dem Hülsengrundkörper zu verbindendes Laufbahnelement kann aus einem entsprechend weiterbehandelten (z. B. nitrierten) Stahl oder aus einem Sintermetall bestehend hergestellt sein und mit dem aus einem anderen Stahl bestehenden (oder aus einem anderen Material oder aus einer anderen Materialzusammensetzung bestehenden) Hülsengrundkörper verbunden werden.

Um die Herstellungskosten entsprechend zu reduzieren, sind die separat hergestellten Laufbahnelemente und die bzw. der mit einer Innenverzahnung versehene Hülsengrundkörper aus einem herkömmlichen Baustahl hergestellt. Die Nockenelemente sind vorzugsweise gemäß einem Standardherstellungsprozess für gebaute Nockenwellen geschmiedet ausgebildet. Um die funktionellen Anforderungen an die einzelnen Bauteile optimal erfüllen zu können, sind die Laufbahnelemente mit Vorteil (induktiv) gehärtet und insbesondere nitriert ausgebildet, während die Schmiedenocken in einem weiteren Bearbeitungsschritt insbesondere induktiv oder anderweitig gehärtet werden können. Die Verbindung zwischen den einzeln separat hergestellten und zu einer Nockeneinheit zu montierenden Bauteilen, kann über eine Pressverbindung, einen Formschluss, ein Lot-, Klebe- oder Schweißverbindung oder eine beliebige Kombination der genannten Verbindungsmöglichkeiten erfolgen.

Mit von der Erfindung umfasst sind des Weiteren eine gebaute Nockenwelle mit einem Nockenwellengrundkörper (der ganz oder abschnittweise weich, gehärtet und/oder nitriert ausgebildet sein kann) und einer drehfest und axial verschiebbar auf dem Nockenwellengrundkörper angeordneten Nockeneinheit (welche ebenfalls ganz oder teilweise weich, gehärtet und/oder nitriert ausgebildet sein kann) wie sie gemäß vorstehender Ausführungen aufgebaut bzw. gefertigt wurde.

Des Weiteren von der Erfindung mit umfasst, ist ein Nockenwellenmodul mit einer Lagereinrichtung mit Lageraufnahmen zur drehbaren Lagerung der gebauten Nockenwelle, wobei die gebaute Nockenwelle vom vorstehend beschriebenen Typ ist.

In der besonders bevorzugten Ausführungsform des Nockenwellenmoduls ist die Montage und Lagerung einer gebauten Nockenwelle in geschlossenen Lagerböcken oder in einer sogenannten geschlossenen Lagergasse vorgesehen. Unter einer derartig geschlossenen Lagergasse wird im Sinne der Erfindung eine Lageraufnahme/Lagerung verstanden, die teilumfänglich oder vollumfänglich geschlossen ausgebildet ist derart, dass eine Montage des Nockenwellengrundkörpers bzw. der Nockenwelle nur durch seitliches Einschieben des Nockenwellengrundkörpers möglich ist. Ein Einlegen der Nockenwelle, quer zur Drehachse derselben, in eine entsprechende Lageraufnahme, ist bei derartigen Lageraufnahmen nicht möglich. Die Montage von gebauten Nockenwellen in einen einteiligen Lagerbock bzw. in einen einteiligen Leiterrahmen oder in eine geschlossene Lagerung einer Zylinderkopfhaube (monolithe Zylinderkopfhaube) o.d. ist aufgrund des engen Bauraums und des dadurch komplizierten Montageprozesses in der Regel sehr problematisch. Im bekannten Stand der Technik wurde dieses Problem in der Regel umgangen, indem der Leiterrahmen bzw. dessen Lageraufnahmen als mehrteilige separate Komponenten für eine sogenannten "offene Lageraufnahme" (in die eine Nockenwelle quer zur Lager- zw. Drehachse eingelegt werden kann) ausgeführt worden sind. In anderen aus dem Stand der Technik bekannten Ausführungen wurde das Nockenwellenlager in seinem Innendurchmesser derart erweitert, dass die Nockenwelle sich einschließlich der darauf angeordneten Nocken und Funktionselemente axial (seitlich eingeschoben) in einem Stück montieren ließ (sog. Tunnellagerung). Im ersteren Fall ist regelmäßig eine erhöhter Fertigungs- und Montageaufwand unvermeidbar. Im letztgenannten Fall führt die Vergrößerung des Lagerdurchmessers zu einer erhöhten Reibung im Ventiltrieb und einer damit verbundenen negativen Auswirkung hinsichtlich des erforderlichen Bauraums. Bei dem vorgeschlagenen Nockenwellenmodul zeichnet sich der Hülsengrundkörper der Nockeneinheit dadurch aus, dass dieser ausgehend von einem seiner beiden freien Enden zumindest bereichsweise in seinem Außendurchmesser derart an den Innendurchmesser der Lagereinrichtung angepasst ist, dass ein seitliches Einschieben des Hülsengrundkörpers in die geschlossene Lageraufnahme gewährleistet ist. In einer Weiterbildung des Nockenwellenmoduls ist die Nockeneinheit zumindest bereichsweise in ihrem Außendurchmesser derart an den Innendurchmesser der Lagereinrichtung angepasst, dass eine Gleitlagerung zwischen Hülsengrundkörper und Lageraufnahme gewährleistet ist.

Die Erfindung wird nachfolgend anhand von Zeichnungsfiguren für ein bevorzugtes Ausführungsbeispiel dargestellt und näher erläutert. Es zeigen:
- Fig. 1: eine Nockeneinheit gemäß der vorliegenden Erfindung in einer möglichen ersten Ausführungsform, und
- Fig. 2a - 2d: einzelne Montageschritte einer erfindungsgemäßen Nockeneinheit in eine umfänglich zumindest teilweise bzw. vollumfänglich geschlossene Lageraufnahme einer Brennkraftmaschine.

Fig. 1 zeigt eine Nockeneinheit 1 mit einem rohrförmigen Hülsengrundkörper 11 der an seinen beiden freien Enden (endseitig) jeweils ein Laufbahnelement 13 sowie beidseitig nach innenbenachbart jeweils zwei einzelne Scheibenelemente (im Folgenden auch als Nockenelemente 12 bezeichnet) trägt. Dabei sind sowohl der Hülsengrundkörper 11 als auch die einzelnen Nockenelemente 12 und die beidseitigen Laufbahnelemente 13 als einzelne separate Bauteile hergestellt. Die einzelnen Bauteile werden innerhalb von verschiedenen Montageschritten zu einer erfindungsgemäßen Nockeneinheit (die auch als sog. "schaltbare Nocke" mit unterschiedlichen Nockenbahnen bezeichnet wird) zusammengebaut. Bei der fertig zusammengebauten Nockeneinheit 1 sind die einzelnen Bauteile, wie Hülsengrundkörper 11, Nockenelement 12 und Laufbahnelement 13 derart miteinander verbunden, dass zwischen dem Hülsengrundkörper 11 und den auf diesem zu befestigenden Bauteilen 12, 13 eine dreh und verschiebefeste Verbindung realisiert ist. Die an jeweils einem freien Ende angeordneten bzw. diesem zugeordneten verschiedenen Nockenelemente 11 weisen unterschiedliche Nockenbahnen bzw. Laufbahnprofile auf. So ist im dargestellten Ausführungsbeispiel jeweils das axial links auf dem Hülsengrundkörper 11 angeordnete Nockenelement 12 beispielsweise als Nockenelement 12 zur Zylinderabschaltung mit einem dem Grundkreisdurchmesser entsprechenden, umfänglich gleichbleibendem (Null-)Hub ausgebildet, während das axial rechts daneben angeordnete Nockenelement 12 einen entsprechend ausgebildeten Hub zur gesteuerten, zeitweisen Öffnung von Gaswechselventilen einer Brennkraftmaschine aufweist. Zur axialen Verschiebung der Nockeneinheit 1 auf einem Nockenwellengrundkörper 2 einer gebauten Nockenwelle, können der Hülsengrundkörper 11 als auch der Nockenwellengrundkörper 2 zumindest bereichsweise entsprechend miteinander korrespondierende Profile (insbesondere Vielzahnprofile), aufweisen, sodass eine drehfeste und axial verschiebbare Lagerung der Nockeneinheit auf dem Nockenwellengrundkörper 2 gewährleistet ist. Um die Nockeneinheit 1 auf dem Nockenwellengrundkörper 2 axial verschieben zu können, wirken die beidseitig am Hülsengrundkörper 11 angeordneten Laufbahnelemente 13 mit radial zum Hülsengrundkörper 11 angeordneten (und ortsfest in der Brennkraftmaschine angeordneten) nicht dargestellten Stiftelementen zusammen, sodass bei Eingriff eines derartigen Stiftelementes mit einer Laufbahn eines entsprechenden Laufbahnelementes 13 die Nockeneinheit 1 auf dem Nockenwellengrundkörper 2 in die entsprechende axiale Richtung verschiebbar ist. Auf dem Hülsengrundkörper 11 sind beidseitig lediglich eine begrenzte Anzahl von Funktionselementen anordenbar, sodass im mittleren Bereich des Hülsgrundkörpers 11 dieser in einer brennkraftmaschinenseitig befestigten Lageraufnahme LA axial verschiebbar angeordnet ist bzw. anordenbar ist. Zur axialen Positionierung der Nockeneinheit 1 weist der Hülsengrundkörper 11 auf seiner inneren Oberfläche vorzugsweise umfänglich verlaufende Zähne bzw. Nuten für den Eingriff eines im Nockenwellengrundkörper 2 in radialer Richtung gegen eine Federkraft gelagerten Kugelelementes auf. Auf diese Weise kann die Nockeneinheit 1 in unterschiedlichen axialen Positionen, in denen die Nockeneinheit 1 jeweils entweder mit ihrem linken Nockenelement 12 oder mit ihrem in axialer Richtung rechts daneben angeordneten rechten Nockenelement 12 mit einem entsprechenden Nockenfolger (nicht dargestellt) zur Betätigung von einlass- oder auslassseitig zu betätigenden Gaswechselventilen zusammenwirkt, vorübergehend und durch eine axial auf die Nockeneinheit wirkende Kraft aufhebbar fixiert.

In den Fig. 2a - 2d wird die Montage der erfindungsgemäßen Nockeneinheit 1 in eine teilumfänglich oder vollumfänglich geschlossene Lageraufnahme zur Lagerung der gebauten Nockenwelle veranschaulicht. Gemäß Fig. 2a wird eine erste Ausführungsform einer Nockeneinheit 1 aus einzeln vorgefertigten Bauteilen vormontiert und zur Montage in einer umfänglich geschlossenen Lageraufnahme LA bereit gestellt. Die in Fig. 2a dargestellte Nockeneinheit 1 kann in einer möglichen Ausführungsform bereits eine fertig montierte und in die Lageraufnahme LA einzuschiebende Nockeneinheit 1 darstellen. Im nachfolgend geschilderten Montageprozess zur Lagerung einer axial seitlich in eine geschlossene Lageraufnahme LA einschiebbaren Nockenwelle, stellt die dargestellte Nockeneinheit 1 lediglich ein vormontiertes Halbzeug dar. Hierbei weist die Nockeneinheit 1 auf ihrem Hülsengrundkörper 11 linksseitig an ihrem freien Ende ein Laufbahnelement 13 sowie rechts daneben angeordnet zwei einzelne Nockenelemente 12 mit unterschiedlichen Nockenbahnprofilen auf. Dabei sind die einzelnen Funktionselemente 12, 13 kraftschlüssig oder kraftformschlüssig auf dem Hülsengrundkörper 11 angeordnet. In einem weiteren Montageschritt gemäß Fig. 2b wird das vormontierte Halbzeug seitlich in eine umfänglich geschlossene Lageraufnahme LA eingeschoben. Hierfür weisen der Hülsengrundkörper 11 der Nockeneinheit 1 zumindest bereichsweise einem Außendurchmesser d_{NE} und die Lageraufnahme LA einen hieran angepassten Innendurchmesser d_{LA} auf, dass ein seitliches Einschieben des Hülsengrundkörpers 11 (sowie mit Vorteil eine Gleitlagerung zwischen den beiden Teilen) in die (der) Lageraufnahme LA gewährleistet ist. In einem nächsten Montageschritt (Figur 2c) wird die seitlich eingeschobene Nockeneinheit 1 an ihrem freien Ende insbesondere spiegelsymmetrisch zu der bereits vormontierten Seite mit entsprechenden Funktionselementen 12, 13 bestückt. Schließlich ist in Fig. 2d das fertig montierte Nockenmodul ausschnittsweise am Beispiel einer fertig montierten Lagerstelle LA dargestellt. Hierbei ist der Nockenwellengrundkörper 2 bereits axial seitlich in den vormontierten Hülsengrundkörper 11 eingeschoben und mit seinem in radialer Richtung wirkenden Kugelfederelement in einer entsprechenden ringförmigen Innennut des Hülsengrundkörpers 11 axial fixiert angeordnet. Der beschriebene Montageprozess zur Montage einer erfindungsgemäßen Nockeneinheit 1 in einer geschlossenen Lageraufnahme LA kann je nach Bedarf für andere Lagerstellen LA entsprechend wiederholt werden. In diesem Fall wird das Einschieben des Nockenwellengrundkörpers 2 gemäß Fig. 2d erst nach Montage einer weiteren Nockeneinheit 1 in einer entsprechenden Lageraufnahme LA erfolgen.

## Patentansprüche

1. Montage einer Nockeneinheit (1) in eine teilumfänglich oder vollumfänglich geschlossene Lageraufnahme (LA) umfassend die folgenden Schritte:
a. Bereitstellen einer Nockeneinheit (1) in Form eines vormontierten Halbzeugs aus einzeln vorgefertigten Bauteilen, wobei die Nockeneinheit (1) einen Hülsengrundkörper (11) aufweist, an dessen einem freiem Ende Funktionselemente (12, 13) in Form eines Laufbahnelementes (13) sowie weiter innen daneben zweier einzelner Nockenelemente (12) mit unterschiedlichen Nockenbahnprofilen angeordnet sind
b. Seitliches Einschieben des vormontierten Halbzeugs in eine teilumfänglich oder vollumfänglich geschlossene Lageraufnahme (LA)
c. Bestücken des freien Endes der Nockeneinheit (1) mit Funktionselementen (12, 13).

2. Montage nach Anspruch 1,
**dadurch gekennzeichnet, dass**
im Schritt c das Bestücken mit Funktionselementen (12, 13) spiegelsymmetrisch zu der bereits vormontierten Seite erfolgt.

3. Montage nach einem der Ansprüche 1-2,
**dadurch gekennzeichnet, dass**
der Hülsengrundkörper (11) zumindest bereichsweise einen Außendurchmesser (d_{NE}) und die Lageraufnahme (LA) einen hieran angepassten Innendurchmesser (d_{LA}) aufweist, so dass das seitliche Einschieben nach Schritt b) in die Lageraufnahme (LA) gewährleistet ist.

4. Montage nach Anspruch 3,
**dadurch gekennzeichnet, dass**
der Innendurchmesser (d_{LA}) derart an den Außendurchmesser (d_{NE}) angepasst ist, dass sich eine Gleitlagerung ergibt.

5. Montage eines Nockenwellenmoduls umfassend die Montage einer Nockeneinheit (1) in eine teilumfänglich oder vollumfänglich geschlossene Lageraufnahme (LA) gemäß einem der Ansprüche 1-4 und nachfolgend den Schritt:
a. Axial seitliches Einschieben des Nockenwellengrundkörpers (2) in den vormontierten Hülsengrundkörper (11).

6. Montage eines Nockenwellenmoduls umfassend die Montage mehrerer Nockeneinheiten (1) in jeweilige Lageraufnahmen (LA) gemäß einem der Ansprüche 1-4 und nachfolgend den Schritt:
a. Axial seitliches Einschieben des Nockenwellengrundkörper (2) in die vormontierten Hülsengrundkörper (11) der Nockeneinheiten (1).

7. Montage eines Nockenwellenmoduls gemäß einem der Ansprüche 5 bis 6
**dadurch gekennzeichnet, dass**
der Nockenwellengrundkörper (2) ein in radialer Richtung wirkendes Kugelfederelement aufweist, der Hülsengrundköper (1) eine entsprechende ringförmige Innennut aufweist
und der Nockenwellengrundkörper (2) beim axial seitlichen Einschieben mit dem Kugelfederelement in der Innennut axial fixiert wird.

8. Nockenwellenmodul umfassend
- eine Lagereinrichtung mit zumindest einer Lageraufnahme (LA) zur drehbaren Lagerung einer gebauten Nockenwelle,
- eine gebaute Nockenwelle mit einem antreibbaren Nockenwellengrundkörper (2) und mit zumindest einer Nockeneinheit (1) zur drehfesten und axial verschiebbaren Anordnung auf dem Nockenwellengrundkörper (2), umfassend
- einen rohrförmigen Hülsengrundkörper (11), sowie
- zumindest ein auf dem Hülsengrundkörper (11) dreh- und verschiebefest angeordnetes Nockenelement (12),
- wobei der Hülsengrundkörper (11) der zumindest einen Nockeneinheit (1) zur Lagerung der Nockenwelle von der Lageraufnahme (LA) umfasst ist,
**dadurch gekennzeichnet, dass**
- der Hülsengrundkörper (11) und das zumindest eine Nockenelement (12) als separiert hergestellte und nachträglich montierte Einzelteile ausgebildet sind
- und die Lageraufnahme (LA) als teilumfänglich oder vollumfänglich geschlossene Lageraufnahme (LA) ausgebildet ist, derart, dass eine Montage des Nockenwellengrundkörpers (2) bzw. der Nockenwelle nur durch axiales, seitliches Einschieben des Nockenwellengrundkörpers (2) in die Lageraufnahme (LA) möglich ist.

9. Nockenwellenmodul nach Anspruch 8,
**dadurch gekennzeichnet, dass**
der Hülsengrundkörper (11) der Nockeneinheit (1) zumindest bereichsweise in seinem Aussendurchmesser (d_{NE}) derart an den Innendurchmesser (d_{LA}) der Lageraufnahme (LA) angepasst ist, dass ein seitliches Einschieben des Hülsengrundkörpers (11) in die Lageraufnahme (LA) gewährleistet ist.

10. Nockenwellenmodul nach Anspruch 9,
**dadurch gekennzeichnet, dass**
der Hülsengrundkörper (11) der Nockeneinheit (1) zumindest bereichsweise in seinem Aussendurchmesser (d_{NE}) derart an den Innendurchmesser (d_{LA}) der Lageraufnahme (LA) angepasst ist, dass eine Gleitlagerung zwischen Hülsengrundkörper (11) und Lageraufnahme (LA) gewährleistet ist.

## Claims

1. Amounting of a cam unit (1) into a partially circumferentially or completely circumferentially closed bearing seat (LA), comprising the following steps:
a. provision of a cam unit (1) in the form of a pre-assembled semi-finished product from individually pre-assembled components, the cam unit (1) having a sleeve main body (11), at the one free end of which functional elements (12, 13) in the form of a raceway element (13) and, next to it further on the inside, two individual cam elements (12) with different cam track profiles are arranged,
b. lateral pushing of the pre-assembled semi-finished product into a partially circumferentially or completely circumferentially closed bearing seat (LA),
c. fitting of the free end of the cam unit (1) with functional elements (12, 13).

2. Mounting according to Claim 1, **characterized in that**, in step c, the fitting with functional elements (12, 13) takes place in a mirror-symmetrical manner with respect to the side which has already been pre-assembled.

3. Mounting according to either of Claims 1 and 2, **characterized in that** the sleeve main body (11) has an external diameter (d_{NE}) at least in regions and the bearing seat (LA) has an internal diameter (d_{LA}) which is adapted thereto, with the result that the lateral pushing according to step b) into the bearing seat (LA) is ensured.

4. Mounting according to Claim 3, **characterized in that** the internal diameter (d_{LA}) is adapted to the external diameter (d_{NE}) in such a way that a bearing system results.

5. Mounting of a camshaft module comprising the mounting of a cam unit (1) into a partially circumferentially or completely circumferentially closed bearing seat (LA) according to one of Claims 1 to 4 and, subsequently, the step:
a. axially lateral pushing of the camshaft main body (2) into the pre-assembled sleeve main body (11).

6. Mounting of a camshaft module comprising the mounting of a plurality of cam units (1) into respective bearing seats (LA) according to one of Claims 1 to 4 and, subsequently, the step:
a. axially lateral pushing of the camshaft main body (2) into the pre-assembled sleeve main body (11) of the cam units (1).

7. Mounting of a camshaft module according to either of Claims 5 and 6, **characterized in that** the camshaft main body (2) has a ball spring element which acts in the radial direction, the sleeve main body (1) has a corresponding annular inner groove, and the camshaft main body (2) is fixed axially in the inner groove by way of the ball spring element while being pushed in axially laterally.

8. Camshaft module comprising
- a bearing device having at least one bearing seat (LA) for rotatable bearing of an assembled camshaft,
- an assembled camshaft with a camshaft main body (2) which can be driven and with at least one cam unit (1) for arranging in a rotationally fixed and axially displaceable manner on the camshaft main body (2), comprising
- a tubular sleeve main body (11), and
- at least one cam element (12) which is arranged on the sleeve main body (11) in a manner which is fixed against rotation and displacement,
- the sleeve main body (11) of the at least one cam unit (1) being surrounded by the bearing seat (LA) in order to mount the camshaft,
**characterized in that**
- the sleeve main body (11) and the at least one cam element (12) being configured as individual parts which are produced separately and are assembled subsequently,
- and the bearing seat (LA) is configured as a partially circumferentially or completely circumferentially closed bearing seat (LA) in such a way that mounting of the camshaft main body (2) or the camshaft is possible only by way of axial, lateral pushing of the camshaft main body (2) into the bearing seat (LA).

9. Camshaft module according to Claim 8, **characterized in that** the external diameter (d_{NE}) of the sleeve main body (11) of the cam unit (1) is adapted at least in regions to the internal diameter (d_{LA}) of the bearing seat (LA) in such a way that lateral pushing of the sleeve main body (11) into the bearing seat (LA) is ensured.

10. Camshaft module according to Claim 9, **characterized in that** the external diameter (d_{NE}) of the sleeve main body (11) of the cam unit (1) is adapted at least in regions to the internal diameter (d_{LA}) of the bearing seat (LA) in such a way that a sliding bearing between the sleeve main body (11) and the bearing seat (LA) is ensured.

## Revendications

1. Montage d'une unité de came (1) dans un logement de palier (LA) fermé sur une partie ou sur la totalité de sa périphérie, comprenant les étapes suivantes :
a. fourniture d'une unité de came (1) sous la forme d'un produit semi-fini prémonté constitué de composants préfabriqués individuellement, l'unité de came (1) présentant un corps de base de manchon (11) à l'extrémité libre duquel sont disposés des éléments fonctionnels (12, 13) sous la forme d'un élément de chemin de roulement (13) ainsi que de deux éléments de came individuels (12) davantage vers l'intérieur à côté de celui-ci avec des profilés de trajectoire de came différents,
b. insertion latérale du produit semi-fini prémonté dans un logement de palier (LA) fermé sur une partie ou sur la totalité de sa périphérie,
c. installation d'éléments fonctionnels (12, 13) sur l'extrémité libre de l'unité de came (1).

2. Montage selon la revendication 1,
**caractérisé en ce que**
à l'étape c, l'installation d'éléments fonctionnels (12, 13) s'effectue de manière symétrique spéculaire par rapport au côté déjà prémonté.

3. Montage selon l'une quelconque des revendications 1 et 2,
**caractérisé en ce que**
le corps de base de manchon (11) présente au moins en partie un diamètre extérieur (d_{NE}) et le logement de palier (LA) présente un diamètre intérieur (d_{LA}) adapté à celui-ci, de telle sorte que l'insertion latérale conformément à l'étape b) dans le logement de palier (LA) soit assurée.

4. Montage selon la revendication 3,
**caractérisé en ce que**
le diamètre intérieur (d_{LA}) est adapté au diamètre extérieur (d_{NE}) de telle sorte que l'on obtienne un support sur palier lisse.

5. Montage d'un module d'arbre à cames comprenant le montage d'une unité de came (1) dans un logement de palier (LA) fermée sur une partie ou sur la totalité de sa périphérie selon l'une quelconque des revendications 1 à 4 et comprenant ensuite l'étape suivante :
a. insertion latérale axialement du corps de base d'arbre à cames (2) dans le corps de base de manchon prémonté (11).

6. Montage d'un module d'arbre à cames comprenant le montage de plusieurs unités de came (1) dans des logements de palier respectifs (LA) selon l'une quelconque des revendications 1 à 4 et comprenant ensuite l'étape suivante :
a. insertion latérale axialement du corps de base d'arbre à cames (2) dans les corps de base de manchon prémontés (11) des unités de came (1).

7. Montage d'un module d'arbre à cames selon l'une quelconque des revendications 5 à 6,
**caractérisé en ce que**
le corps de base d'arbre à cames (2) présente un élément de ressort sphérique agissant dans la direction radiale, et le corps de base de manchon (1) présente une rainure interne annulaire correspondante,
et le corps de base d'arbre à cames (2) est fixé axialement avec l'élément de ressort sphérique dans la rainure interne lors de l'insertion latérale axialement.

8. Module d'arbre à cames comprenant
- un dispositif de palier comprenant au moins un logement de palier (LA) pour le support sur palier rotatif d'un arbre à cames monté,
- un arbre à cames monté avec un corps de base d'arbre à cames pouvant être entraîné (2) et avec au moins une unité de came (1) pour l'agencement solidaire en rotation et déplaçable axialement sur le corps de base d'arbre à cames (2), comprenant
- un corps de base de manchon de forme tubulaire (11), ainsi
- qu'au moins un élément de came (12) disposé de manière fixée en rotation et en déplacement sur le corps de base de manchon (11),
- le corps de base de manchon (11) de l'au moins une unité de came (1) étant entouré par le logement de palier (LA) pour le support sur palier de l'arbre à cames,
**caractérisé en ce que**
- le corps de base de manchon (11) et l'au moins un élément de came (12) sont réalisés sous forme de pièces individuelles fabriquées séparément et montées ultérieurement,
- et le logement de palier (LA) est réalisé sous forme de logement de palier (LA) fermé sur une partie ou sur la totalité de sa périphérie de telle sorte qu'un montage du corps de base d'arbre à cames (2) ou de l'arbre à cames ne soit possible que par insertion latérale axiale du corps de base d'arbre à cames (2) dans le logement de palier (LA).

9. Module d'arbre à cames selon la revendication 8,
**caractérisé en ce que**
le corps de base de manchon (11) de l'unité de came (1) a un diamètre extérieur (d_{NE}) adapté au moins en partie au diamètre intérieur (d_{LA}) du logement de palier (LA) de telle sorte qu'une insertion latérale du corps de base de manchon (11) dans le logement de palier (LA) soit garantie.

10. Module d'arbre à cames selon la revendication 9,
**caractérisé en ce que**
le corps de base de manchon (11) de l'unité de came (1) a un diamètre extérieur (d_{NE}) adapté au moins en partie au diamètre intérieur (d_{LA}) du logement de palier (LA) de telle sorte qu'un support sur palier lisse entre le corps de base de manchon (11) et le logement de palier (LA) soit garanti.
